# DEMANDE DE BREVET EUROPEEN

(11) **EP 0 450 241 A1**
(43) Date de publication de la demande: **09.10.1991**
(21) Numéro de dépôt: 90401525.2
(22) Date de dépôt: 06.06.1990
(51) Int. Cl.: F23J 13/04

(54) **Raccord universel de conduit de fumée**

(30) Priorité: 05.04.1990 FR 9004956
(71) Demandeur: LES CHEMINEES PHILIPPE Société Anonyme dite, F-62400 Bethune (FR)
(72) Inventeur: Philippe, Clémentin, F-62550 Pernes en Artois (FR)
(74) Mandataire: Lepage, Jean-Pierre

(57) **Abrégé**

L'invention est relative à un raccord universel de conduit de fumée destiné à assurer la jonction entre l'orifice de sortie d'un appareil de chauffage et un conduit de cheminée.

Le raccord universel se compose de deux coudes à moyens d'orientation et d'inclinaison incorporés ainsi que d'un tube télescopique intermédiaire. Chaque coude (5) est formé d'une embase de raccordement (8), d'une cloche (9) orientable sur l'embase (8) et d'une buse de sortie (10) inclinable par rapport à la cloche (9).

L'invention concerne les constructeurs de matériels et accessoires de chauffage.

## Description

L'invention est relative à un raccord universel de conduit de fumée destiné à assurer la jonction entre l'orifice de sortie d'un appareil de chauffage et un conduit de cheminée. Elle concerne principalement les constructeurs de matériels et accessoires de chauffage.

Dans les habitations, les constructeurs prévoient bien souvent d'origine un conduit de cheminée. Ce conduit de cheminée débouche au plafond de la pièce dans laquelle est censé être installé l'appareil de chauffage. La dénomination appareil de chauffage doit être entendue au sens large c'est-à-dire qu'il peut s'agir non seulement d'un fourneau, poêle ou autre chaudière individuelle mais également une cheminée à âtre pour feu de bois ou autre. Le particulier ou l'installateur qui veut mettre en place l'appareil de chauffage doit établir une jonction suffisamment étanche entre l'appareil de chauffage et le conduit de cheminée.

Plusieurs solutions s'offrent pour réaliser cette liaison. Tout d'abord, il est possible de confectionner un conduit de raccordement en boisseau en terre cuite réfractaire qui peut résister à des fumées dont la température est susceptible d'atteindre 800 °C. Malheureusement, cette technique est difficile à mettre en oeuvre notamment en raison de l'interdiction d'utiliser le plâtre. Ce dernier se déshydrate au-delà de 50 °C et il y a de forts risques de désagrégation du matériau. Aujourd'hui, les boisseaux sont liaisonnés au mortier réfractaire dont la prise est longue. Le plâtre réfractaire est plus rapide à utiliser et permet de résister jusque 1.000 °C. En ce qui concerne le montage, le dernier boisseau à placer pour finir la jonction doit être sectionné sur le site pour ajuster précisément la longueur du raccord et éventuellement l'angle.

On connaît également les raccords en tuyaux inox vendus en tronçons emboîtables de différentes longueurs. Associés à des coudes tels que 22 degrés 30, 45 degrés ou 90 degrés, ces tuyaux inox peuvent permettre de raccorder un conduit de cheminée à un appareil de chauffage. Il faut toutefois noter qu'il est nécessaire d'ajuster les pièces vendues sous forme standard au moment de l'assemblage pour se configurer très précisément selon l'installation rencontrée. A ce sujet, seule la mise à longueur des éléments est possible, toute modification de l'inclinaison des coudes ne peut être envisagée. En effet, le repliage des tôles requiert l'emploi de machines outils spéciales.

Il existe également les gaines souples qui, il est vrai, peuvent se configurer très facilement mais dont le montage est difficile par le rayon minimum imposé.

En conclusion, les raccords de conduit de fumée actuels sont loin d'être polyvalents car ils exigent l'utilisation d'éléments standards préfabriqués. Ceci a pour conséquence directe d'imposer le positionnement de l'appareil de chauffage par rapport au conduit de cheminée. Il faut faire des choix parmi les coudes existants et on ne peut en utiliser plusieurs successifs pour ajuster un angle en raison des pertes de charges importantes que cela entraînerait.

De plus, étant donnés les nombreux paramètres intervenant dans le raccordement, il est obligatoire durant la phase d'installation d'effectuer certaines mises à longueur sur place. Le produit doit nécessairement être retouché, ce qui rend la pose plus délicate et demande bien souvent l'intervention d'un professionnel.

Le but principal de la présente invention est de présenter un raccord universel de conduit de fumée qui puisse s'adapter quelle que soit la configuration rencontrée.

En particulier, les paramètres suivants tels que la distance séparant l'appareil de chauffage du conduit de cheminée, le positionnement relatif dans toutes les directions sont absolument sans influence pour la mise en place du raccord universel de la présente invention. Cela permet en toute liberté de choisir l'endroit où placer l'appareil de chauffage ceci indépendamment du lieu où débouche le conduit de cheminée dans le plafond.

Le travail de raccordement du professionnel en est simplifié et écourté, ce qui permet d'économiser le temps de pose.

Pour le constructeur, le nombre de pièces à fabriquer est très sensiblement réduit. Cela permet de réduire les stocks et les coûts de fabrication.

Ensuite, lors de sa mise en place, le raccord universel de la présente invention s'oriente toujours avec une inclinaison optimale réduisant ainsi au minimum les pertes de charge.

Un autre but de la présente invention est de présenter un raccord universel de conduit de fumée qui présente une auto-limitation dans l'orientation des coudes. Ceci trouvera tout particulièrement son intérêt pour les cheminées à foyer ouvert. Il est en effet indispensable que ces cheminées à âtre ouvert disposent d'un bon tirage et par conséquent les normes imposent une inclinaison maximale des coudes de 45 degrés. Le raccord universel de la présente invention peut être construit pour que cette caractéristique soit impérativement respectée. De la sorte, même si la mise en place du raccord universel de la présente invention est effectuée par un installateur non expérimenté, celui-ci ne pourra commettre d'erreurs durant la pose.

D'autres buts et avantages de la présente invention apparaîtront au cours de la description qui va suivre qui n'est cependant donnée qu'à titre indicatif.

Selon l'invention, le raccord universel de conduit de fumée destiné à assurer la jonction entre l'orifice de sortie d'un appareil de chauffage et un conduit de cheminée, est caractérisé par le fait qu'il comprend :
- deux coudes à moyens d'orientation et d'inclinaison incorporés,
- un tube intermédiaire. L'invention sera mieux comprise à la lecture de la description suivante accompagnée de dessins en annexe parmi lesquels :
- la figure 1 schématise la capacité d'orientation du raccord universel de conduit de fumée selon la présente invention,
- la figure 2 schématise la capacité d'inclinaison du raccord universel de conduit de fumée selon la présente invention,
- la figure 3 illustre les différents éléments composant le coude à moyens d'orientation et d'inclinaison incorporés de la présente invention,
- la figure 4 représente en vue de coupe le coude de la figure 3,
- la figure 5 représente la jonction du tube télescopique intermédiaire selon la présente invention.

L'invention vise un raccord universel de conduit de fumée destiné à assurer la jonction entre l'orifice de sortie d'un appareil de chauffage et un conduit de cheminée. Elle trouvera notamment son application chez les constructeurs de matériels et accessoires de chauffage.

Dans toutes les habitations, les conduits de cheminée créés au moment de la construction de la maison débouchent dans une pièce au niveau du plafond. Lorsque le propriétaire souhaite mettre en place un appareil de chauffage, qu'il s'agisse d'un poêle, chaudière, cheminée à feu de bois ou autre, il est nécessaire de procéder au raccordement du dit appareil au conduit de cheminée. A ce stade, différentes configurations peuvent se rencontrer. Si l'appareil de chauffage se trouve à l'aplomb du conduit de cheminée, il est relativement aisé de réaliser la jonction à l'aide d'éléments emboîtés standards qu'il faudra mettre à longueur.

Pour cela, il existe des tuyaux en acier inox de différentes longueurs, des boisseaux liés au mortier ou au plâtre réfractaire, etc....

Le problème se complique singulièrement lorsque l'on rencontre un positionnement déporté de l'appareil de chauffage par rapport au conduit de cheminée. Il faut alors mettre en place des coudes pour ajuster l'orientation et l'inclinaison du raccord de conduit de fumée. Pour cela, l'installateur dispose de coudes standards à inclinaison fixe. Par conséquent, il ne dispose que d'une libertée de manoeuvre réduite qui se traduit par une obligation dans le positionnement de l'appareil de chauffage.

Les gaines souples peuvent apporter une plus grande aisance dans le choix mais sont très difficiles à monter.

Le raccord universel de conduit de fumée a précisément pour objectif de faciliter la jonction et d'autoriser une grande liberté de positionnement relatif entre l'appareil de chauffage et le conduit de cheminée.

La figure 1 est donnée pour illustrer cette faculté d'adaptation de l'orientation du raccord universel. Ce raccord universel 1 est destiné à être interposé entre un appareil de chauffage 2 montré en vue de face à la figure 1, et un conduit de cheminée 3 débouchant du plafond 4 à un endroit fixe. Le raccord universel 1 présente une certaine orientation pour combler le déport existant entre la place occupée par l'appareil de chauffage 2 et l'aplomb du conduit de cheminée 3. L'angle d'orientation peut être défini comme celui existant entre l'axe du raccord universel 1 et la verticale de l'appareil de chauffage 2 en vue de face.

Le raccord universel de conduit de fumée de la présente invention permet également de combler un déport de positionnement frontal tel qu'illustré à la figure 2 où l'appareil de chauffage 2 est illustré en vue de côté et se distingue donc de l'écart de positionnement latéral illustré à la figure 1.

Le raccord universel de conduit de fumée 1 présente une certaine inclinaison, illustré à la figure 2. L'angle d'inclinaison peut être défini comme l'angle mesuré entre l'axe du raccord universel 1 et la verticale de l'appareil de chauffage en vue de côté.

La combinaison des angles d'orientation et d'inclinaison permet de positionner l'appareil de chauffage à une distance quelconque du conduit de cheminée. En outre, la faculté d'ajuster indépendamment l'orientation et l'inclinaison du raccord universel de la présente invention permet de placer l'axe du raccord universel 1 selon une pente optimum et favoriser ainsi le tirage en réduisant les pertes de charge.

Selon l'invention, le raccord universel de conduit de fumée 1 de la présente invention se compose de deux coudes 5 et 6 à moyens d'orientation et d'inclinaison incorporés ainsi que d'un tube 7 intermédiaire. Les deux coudes 5 et 6 d'extrémité sont de conception identique et par conséquent pour simplifier la description, seul le coude inférieur 5 est décrit.

La figure 3 représente les différents éléments formant le coude 5. Celui-ci comporte une embase 8 de raccordement, une cloche 9 orientable sur l'embase 8 et une buse 10 inclinable par rapport à la cloche 9.

Les moyens d'orientation se présentent sous la forme d'une possibilité de rotation de la cloche 9 sur l'embase 8 comme cela est schématisé par la flèche 11 de la figure 3. En outre, la cloche comporte des moyens de fixation et d'étanchéïté sur l'embase 8 pour qu'une fois l'orientation fixée, la cloche 9 soit immobilisée.

La cloche 9 comporte en outre un orifice 12 de sortie incliné par rapport à son ouverture d'entrée et la buse de sortie 10 est coudée. La sortie inclinée 12 de la cloche 9 comporte une portée 13 sur laquelle la buse de sortie 10 peut pivoter comme cela est schématisé par la flèche 14 à la figure 3.

La figure 4 représente le montage des trois éléments en vue de coupe qui forme le coude 5. La portée circulaire 13 disposée tout autour de l'orifice de sortie 12 de la cloche 9 est inclinée par rapport à l'ouverture d'entrée 15 de la dite cloche 9. De la sorte, et conjointement avec le coude de la buse de sortie 10, en faisant pivoter cette dernière pièce 10, on modifie l'angle d'inclinaison du coude 5. En adoptant pour l'angle du coude de la buse de sortie 10 la même valeur que l'angle d'inclinaison de la sortie 12 de la cloche 9 par rapport à l'entrée 15 de la dite cloche 9, on aboutit à une possibilité de réglage allant jusqu'à une inclinaison nulle, c'est-à-dire que l'axe 16 de sortie est parallèle à l'axe 17 d'entrée. L'inclinaison maximale susceptible d'être atteinte est obtenue en additionnant la valeur des deux angles précédents. Il est judicieux d'adopter 45° pour chacun de ces angles afin d'obtenir une plage de réglage allant de 0 à 90° au total.

Pour certaines applications, cette valeur de 90° est excessive en particulier pour les cheminées à foyer ouvert, il faut se limiter à une valeur maximale de 45°, pour cela l'angle de la cloche 9 et de la buse doivent tous deux être limités à 22,5°.

En ce qui concerne le tube 7 intermédiaire, il est avantageux de le concevoir télescopique afin que sa longueur puisse s'adapter très précisément à l'écartement rencontré entre les coudes 5 et 6. La figure 5 montre la jonction en vue de coupe des éléments de tube 18 et 19. L'étanchéïté est assurée au moyen d'un joint 20 par exemple en papier céramique. La fixation est obtenue à l'aide d'un collier de serrage 21 dont les extrémités forment des équerres raccordées par des boulons. Ainsi, la mise à longueur du tube intermédiaire 7 peut se faire sur le chantier sans difficulté particulière.

D'autres mises en oeuvre de la présente invention à la portée de l'homme de l'art auraient également pu être envisagées sans pour autant sortir du cadre de celle-ci.

## Revendications

1. Raccord universel de conduit de fumée destiné à assurer la jonction entre l'orifice de sortie d'un appareil de chauffage (2) et un conduit de cheminée (3), caractérisé par le fait qu'il comprend :
- deux coudes (5 et 6) à moyens d'orientation et d'inclinaison incorporés,
- un tube (7) intermédiaire.

2. Raccord universel de conduit de fumée selon la revendication 1, caractérisé par le fait que le coude (5) est formé d'une embase (8) de raccordement, d'une cloche orientable (9) sur l'embase (8) et d'une buse (10) inclinable par rapport à la cloche (9).

3. Raccord universel de conduit de fumée selon la revendication 2, caractérisé par le fait que la cloche (9) est mobile en rotation sur l'embase (8) et comporte des moyens de fixation et d'étanchéïté sur la dite embase (8).

4. Raccord universel de conduit de fumée selon la revendication 2, caractérisé par le fait que la cloche (9) comporte un orifice de sortie (12) incliné par rapport à l'ouverture (15) d'entrée.

5. Raccord universel de conduit de fumée selon la revendication 2, caractérisé par le fait que la buse (10) de sortie est coudée.

6. Raccord universel de conduit de fumée selon les revendications 4 et 5, caractérisé par le fait que l'angle du coude de la buse de sortie (10) est égal à l'angle d'inclinaison de l'orifice de sortie (12) de la cloche (9).

7. Raccord universel de conduit de fumée selon la revendication 4, caractérisé par le fait que la sortie (12) de la cloche (9) comporte une portée (13) sur laquelle la buse de sortie (10) pivote.

8. Raccord universel de conduit de fumée selon la revendication 6, caractérisé par le fait que l'angle d'inclinaison de la sortie (12) de la cloche (9) est égal à 45°.

9. Raccord universel de conduit de fumée selon la revendication 1, caractérisé par le fait que le tube intermédiaire (7) est télescopique.

10. Raccord universel de conduit de fumée selon la revendication 1, caractérisé par le fait que le tube intermédiaire (7) est formé de deux éléments (18 et 19) raccordés par un collier de serrage (21) et un joint d'étanchéïté (20).
